# EUROPÄISCHE PATENTSCHRIFT

(11) **EP 1 110 615 B1**
(45) Veröffentlichungstag und Bekanntmachung des Hinweises auf die Patenterteilung: **16.04.2008**
(21) Anmeldenummer: 00126687.3
(22) Anmeldetag: 05.12.2000
(51) Int. Cl.: B02C 13/18, B02C 13/288, B02C 23/20

(54) **Wirbelstrommühle**
Vortex mill
Broyeur à vortex

(30) Priorität: 22.12.1999 DE 19962049
(43) Veröffentlichungstag der Anmeldung: 27.06.2001
(73) Patentinhaber: Grenzebach BSH GmbH, 36251 Bad Hersfeld (DE)
(72) Erfinder: Schmid-Meil, Wulfram, 85247 Puchschlagen (DE); Wiegand, Walter, 36286 Neuenstein-Raboldshausen (DE)
(74) Vertreter: Frese-Göddeke, Beate

(56) Entgegenhaltungen:
- DE-A- 2 206 384
- US-A- 4 747 550

## Beschreibung

Die Erfindung betrifft eine Mühle nach dem Prinzip der Zerkleinerung mittels Gaswirbeln gemäß dem Oberbegriff des Anspruchs 1.

Eine solche Mühle ist auch als Wirbelstrommühle oder Prallmühle bekannt. Der Begriff Mühle bedeutet im folgenden eine nach diesem Prinzip arbeitende Mühle, wie sie z.B. aus der DE 27 36 349 A und der DE 197 00 429 A bekannt ist. Dabei weisen Ausführungen mit konusförmigem Stator gegenüber denen mit kreiszylindrischem Stator einen relativ einfach verstellbaren Mahlspalt auf.

Lagebezeichnungen beziehen sich im folgenden auf eine Mühle, deren Rotor- Drehachse vertikal und deren Einlaß oben angeordnet sind. In der Praxis sind auch andere Lagen der Mühle möglich.

Bei den bekannten Mühlen besteht das Problem, daß zusätzlich zu der Luftmenge, die für das Vermahlen erforderlich und optimal ist, Transportluft durch die Mühle gesaugt werden muß, um Störungen wie Verstopfungen zu vermeiden. Diese zusätzliche Luftmenge, die abhängig vom jeweiligen Gut und der geforderten Gleichmäßigkeit der Feinheit des Produkts ist, wirkt sich negativ auf die Verweilzeit des Gutes in der Mühle und damit auf das optimale Vermahlen aus. Die Mühlen müssen daher entsprechend groß ausgelegt sein, um das gewünschte Mahlergebnis zu erreichen.

In der Mahlzone der Mühle erwärmen sich das Gut und die Luft. Daher besteht bei temperaturempfindlichem Gut das Problem, daß es möglichst schnell gekühlt werden muß, um Schädigungen des Gutes und Störungen des Mahlbetriebs z.B. durch Verkleben von Fetten und Ölen zu vermeiden.

Bei einigen Anwendungen müssen dem Gut nach dem Vermahlen Zusatzstoffe zudosiert werden, wie z.B. Borax oder Borsäure zu Papier, das als Dämmstoff eingesetzt wird. Hierfür sind bei den bekannten Mühlen zusätzliche Vorrichtungen mit entsprechendem Aufwand erforderlich.

Bei einer weiteren aus der DE 22 06 384 A bekannten Mühle sind Lufteinläße im Deckel des Aufnahmegehäuses angeordnet.

Aufgabe der Erfindung ist es, eine Mühle zu schaffen, bei der die für das Vermahlen und die für den Transport erforderlichen Luftmengen getrennt einstellbar sind, die verstopfsicher arbeitet, die eine einfache Dosierung von Zusatzstoffen nach dem Vermahlen erlaubt und die bezogen auf die Temperatur produktschonend ist bzw. eine einfache Nachtrocknung erlaubt, ohne die Nachteile von DE 22 06 384 A bezüglich der Strömungsverhältnisse in Kauf nehmen zu müssen.

Die Aufgabe ist durch die kennzeichnenden Merkmale des Anspruchs 1 gelöst. Dadurch daß im Mantel des Aufnahmegehäuses zusätzlich zu der Öffnung für den Auslaß eine Öffnung angeordnet ist, kann ein Teil des für das Vermahlen und den Transport erforderlichen Gesamtluftstromes nach dem Vermahlen zugeführt werden, ohne daß er durch das Mahlwerk geführt wird. Hierdurch ist es möglich, den Luftstrom, der für das Vermahlen erforderlich ist, optimal und unabhängig vom Luftstrom für den verstopfungsfreien Transport einzustellen, der meistens wesentlich größer und somit maßgebend für den Gesamtluftstrom ist.

Weiterhin kann durch die erfindungsgemäße Öffnung relativ kalte Luft unmittelbar nach dem Vermahlen zugeführt werden. Dies bewirkt eine rasche Abkühlung des gemahlenen Gutes auf eine unschädliche Temperatur. Andererseits kann bei weniger temperaturempfindlichen Gütern erwärmte Luft zugeführt werden, wenn eine Nachtrocknung nach dem Vermahlen erforderlich ist.

Zusatzstoffe können einfach über eine Dosierleitung in die Öffnung eingeführt, z.B. gedüst werden und werden dann im Aufnahmegehäuse der Mühle, in dem hohe Turbulenzen vorherrschen, innig mit dem gemahlenen Gut vermischt.

Die Veränderbarkeit der Größe der Öffnung ermöglicht die optimale Anpassung des Luftstroms, der nach Verlassen der Mahlzone zugeführt wird, in Abhängigkeit vom Gut und vom Durchsatz.

Die Unteransprüche betreffen vorteilhafte Ausbildungen der Erfindung.

Die Anordnung der Öffnung nach Anspruch 2- im Drehsinn des Rotors - kurz hinter dem Auslaß bewirkt, daß praktisch der gesamte Kanal, der im Aufnahmegehäuse gebildet ist, von der Transportluft durchströmt ist. Daher herrscht eine ausreichende Strömung für den Abtransport und für die Kühlung bzw. Nachtrocknung des Gutes vor.

Die Ausbildungen nach Ansprüchen 3 bis 7 bewirken günstige strömungstechnische Verhältnisse und vermindern das Risiko von Ablagerungen.

Die Erfindung wird anhand eines vereinfacht dargestellten Beispiels näher erläutert.
Figur 1 zeigt den Längsschnitt durch eine Mühle mit Antrieb, Motor nicht geschnitten.
Figur 2 zeigt das Aufnahmegehäuse einer Mühle nach Figur 1 als vergrößertes Detail senkrecht von oben, teilweise geschnitten.
Figur 3 zeigt einen Längsschnitt gemäß Figur 2 ohne Darstellung des Auslasses.

Nach Figur 1 sind auf einem Maschinengestell 1 mit Füßen 2 eine Mühle 3 und ein Motor 4 befestigt. Die Mühle 3 ist im wesentlichen aus einem Aufnahmegehäuse 5, einem Stator 6 und einem Rotor 7 aufgebaut.

Das Aufnahmegehäuse 5, das in den Figuren 2 und 3 als Einzelheit dargestellt ist, ist im Grundriß rotationssymmetrisch aufgebaut und besteht aus einer Schweißkonstruktion. Es besteht im wesentlichen aus einem äußeren zylindrischen Mantel 8, der vertikal angeordnet ist und an dem Einbauten und am unteren Ende innen eine Ringscheibe 9 als Auflagefläche befestigt sind. Als Einbauten sind ein zylindrischer Ring 10 mit aufgesetzter Ringscheibe 11, der innerhalb des und beabstandet vom Mantel 8 vertikal angeordnet ist, und als Verbindung ein horizontaler Boden 12 mit dem Mantel 8 angeordnet. Die Befestigung zwischen Mantel 8 und Boden 12 ist mit geeigneten, nicht dargestellten Mitteln stabilisiert. Zwischen Boden 12, Mantel 8, Ring 10, Ringscheibe 11, einem Lagergehäuse 22 und jeweils der Unterkante von Rotor 7 und Stator 6 ist ein ringförmiger Kanal 18 begrenzt. Im Mantel 8 sindradial beabstandet zwei rechteckige Öffnungen 13, 14 angeordnet.

Die eine Öffnung 13 ist als Auslaß ausgebildet mit einem quaderförmigen Auslaßrohr 15, das außen an der Öffnung 13 angeordnet ist. Hierbei ist eine vertikale Wand des Auslaßrohrs 15 tangential am Mantel 8 befestigt.

Die andere Öffnung 14 ist als Lufteinlaß ausgebildet, im Drehsinn des Rotors 7 hinter der Öffnung 13 angeordnet und mit einem außen angebrachten Stutzen 16 versehen, an dem eine Vorrichtung 17 mit veränderbarem Öffnungsquerschnitt befestigt ist. Die Öffnung 14 erstreckt sich von der Oberkante des Bodens 12 bis zu einer Höhe ungefähr entsprechend der Oberkante des Rings 10 und ist in etwa doppelt so breit wie hoch. Als Vorrichtung 17 ist z.B. ein Schieber oder eine Klappe geeignet. An dem Stutzen 16 oder in einer in Strömungsrichtung ggf. vorgeschalteten Rohrleitung kann bei Bedarf eine Dosierleitung 34 für Zusatzstoffe (Additive) angeordnet sein.

Zwischen den Öffnungen 13 und 14 ist im Kanal 18 eine Trennwand 19 vertikal so angeordnet, daß sie tangential vom Ring 10 und parallel zum Auslaßrohr 15 zu der Seite des Auslaßrohrs 15 führt, die der Öffnung 14 am nächsten liegt. Im Kanal 18 ist eine Platte 20 senkrecht zum Mantel 8 zwischen dem Ring 10 und dem Mantel 8 geführt. Die Platte 20 erstreckt sich von der Trennwand 19 bis zu einer Länge entsprechend etwa 15° hinter die Öffnung 14, wobei hier die Verlängerung der Abschlußkante durch den Mittelpunkt der Mühle 3 läuft. In Drehrichtung des Rotors 7 hat die Platte 20 ein Gefälle derart, daß eine gedachte Verlängerung der Platte 20 in Richtung des Gefälles beim Auslaß den Boden 12 schneidet.

Zwischen dem Boden 12 und der Platte 20 ist ein senkrechtes Luftleitblech 21 angeordnet. Es erstreckt sich über etwa seine halbe Länge gerade von dem Ende der Platte 20, das der Öffnung 13 abgewandt ist, in Richtung der Öffnung 13 und dann kreisförmig gebogen über ca. 80° bis zur Öffnung 14. Das eine Ende des Luftleitblechs 21 ist etwa 1/5 der Breite des Bodens 12 vom Mantel 8 entfernt, das andere hat in etwa den selben Abstand zur nächsten Seite der Öffnung 14.

Das Lagergehäuse 22 ist auf dem Scheibenring 11 befestigt. Im Lagergehäuse 22 ist eine Welle 23 drehbar gelagert. Am unteren Ende der Welle 23 ist eine Riemenscheibe 24 befestigt, die über eine Vielzahl von Keilriemen 25 und die Riemenscheibe 26, die an der Antriebswelle des Motors 4 befestigt ist, antreibbar ist.

An dem oberen Ende der Welle 23 ist der Rotor 7 befestigt. Am Außenumfang des Rotors 7 sind in vier Ebenen eine Vielzahl Mahlkörper 27 befestigt. Oben und unten ist der Rotor 7 durch jeweils eine Scheibe 28, 29 begrenzt. Der Rotor 7 mit den Mahlkörpern 27 hat die Kontur eines Kegelstumpfes. Auf den Scheiben 28, 29 sind Vorzerkleinerungswerkzeuge 30 und Ventilatorflügel 31 befestigt.

Der Stator 6 ist mittelbar auf dem Mantel 8 gelagert und mit z.B. Schrauben befestigt. Zwischen Mantel 8 und Stator 6 ist jeweils um einen Schraubenschaft eine Hülse als Abstandhalter angeordnet. Im Stator 6 ist eine austauschbare Panzerung 32 befestigt, die ggf. aus mehreren Einzelteilen aufgebaut ist. Die Panzerung 32 weist eine Riffelung auf, die in etwa senkrecht zur Rotation des Stators 6 verläuft. Im Deckelbereich des Stators 6 ist mittig eine Eintrittsöffnung 33 angeordnet.

Im Betrieb wird das Gut über z.B. eine nicht dargestellte Rohrleitung in die Eintrittsöffnung 33 eingegeben und auf bekannte Weise zwischen den Mahlkörpern 27 und der Panzerung 32 vermahlen. Das gemahlene Gut zusammen mit einem jeweils dem Gut entsprechend definierten Luftstrom wird durch z.B. einen nicht dargestellten Ventilator aus der Mühle 3 ausgetragen, der mit dem Auslaßrohr 15 über Rohrleitungen und eine Abscheidevorrichtung (jeweils nicht dargestellt) verbunden ist. Um die gewünschte Feinheit zu erreichen, ist einerseits der Mahlspalt verstellbar. Hierfür sind unterschiedliche Längen der Hülsen einsetzbar, auf denen als Abstandhalter der Stator 6 gelagert ist. Andererseits ist die Aufenthaltszeit des Gutes im Mahlbereich für das Mahlergebnis maßgebend, die wiederum von dem Luftstrom abhängt, der durch den Mahlbereich gezogen wird. Über die Öffnung 14 und die Vorrichtung 17 ist es möglich, diesen Luftstrom unabhängig vom Gesamtluftstrom, der vom Ventilator gefördert wird, einzustellen. Hierfür wird der Querschnitt der Vorrichtung 17 so verändert, daß sich entsprechend den Strömungswiderständen der optimale Luftstrom durch den Mahlbereich in Abhängigkeit von dem durch die Öffnung 14 einstellt.

## Patentansprüche

1. Mühle nach dem Prinzip der Zerkleinerung mittels Gaswirbeln, mit mindestens einer Mahlstufe, bestehend aus
einem kreiszylindrischen oder kegelstumpfförmigen Stator (6),
mit einem antreibbaren Rotor (7), an dem eine Vielzahl von gegebenenfalls in mehreren Stufen übereinander angeordneten Mahlkörpern (27) befestigt ist,
mit einem Aufnahmegehäuse (5), in dem ein ringförmiger Kanal (18) ausgebildet ist, in dem das fertige Mahlgut aufgefangen und mittels Gasstrom zu einem Auslaß transportiert wird,
und mit dem Auslaß der Mühle nachgeschalteten Vorrichtungen zum Abscheiden des Mahlgutes und zum Absaugen von Gas,
**dadurch gekennzeichnet, daß** zusätzlich zu einer Öffnung (13) für den Auslaß in einem Mantel (8) des Aufnahmegehäuses (5) eine Öffnung (14) als Lufteinlaß angeordnet ist, der eine Vorrichtung (17) mit veränderbarem Öffnungsquerschnitt zugeordnet ist.

2. Mühle nach Anspruch 1, **dadurch gekennzeichnet, daß** die Öffnung (14) für den Lufteinlaß in Drehrichtung des Rotors (7) gesehen kurz hinter der Öffnung (13) für den Auslaß angeordnet ist.

3. Mühle nach Anspruch 1 oder 2, **dadurch gekennzeichnet, daß** das Aufnahmegehäuse (5) einen im wesentlichen gleichbleibenden Querschnitt aufweist.

4. Mühle nach einem der Ansprüche 1 bis 3, **dadurch gekennzeichnet, daß** im Querschnitt des Aufnahmegehäuses (5) eine senkrechte Trennwand (19) so im Bereich des Auslaßrohrs (15) angeordnet ist, daß sie tangential von der inneren Begrenzung des Aufnahmegehäuses (5) zu der Seite des Auslaßrohrs (15) führt, die der Öffnung (14) für den Lufteinlaß am nächsten ist.

5. Mühle nach einem der Ansprüche 1 bis 4, **dadurch gekennzeichnet, daß** sich oberhalb des Bodens (12) des Aufnahmegehäuses (5) eine Platte (20) von der Trennwand (19) bis hinter die Öffnung (14) für den Lufteinlaß erstreckt.

6. Mühle nach Anspruch 5, **dadurch gekennzeichnet, daß** die Platte (20) derart in Drehrichtung des Rotors (7) abfallend geneigt ist, daß die gedachte Verlängerung der Platte (20) beim Auslaß den Boden (12) schneidet.

7. Mühle nach einem der Ansprüche 1 bis 6, **dadurch gekennzeichnet, daß** im Bereich der Öffnung (14) für den Lufteinlaß ein Leitblech (21) angeordnet ist.

8. Mühle nach einem der Ansprüche 1 bis 7, **dadurch gekennzeichnet, daß** am Stutzen (16) oder an einer vorgeschalteten Leitung eine Dosierleitung (34) für Additive angeordnet ist.

## Claims

1. A mill operating on the principle of crushing by means of gas vortices, with at least one grinding stage, consisting of
a circular-cylindrical or frustoconical stator (6),
with a driveable rotor (7) to which a plurality of grinding bodies (27) arranged optionally in several stages one above another are fastened,
with a receiving housing (5) in which an annular duct (18) is formed in which the ready ground material is collected and is transported to an outlet by means of a gas stream, and with devices succeeding the outlet of the mill for separating off the ground material and for extracting gas,
**characterised in that** in addition to an opening (13) for the outlet an opening (14) is arranged as an air inlet in a casing (8) of the receiving housing (5), with which opening is associated a device (17) with a changeable opening cross-section.

2. A mill according to Claim 1, **characterised in that** the opening (14) for the air inlet, viewed in the direction of rotation of the rotor (7), is located shortly behind the opening (13) for the outlet.

3. A mill according to Claim 1 or 2, **characterised in that** the receiving housing (5) has a substantially constant cross-section.

4. A mill according to one of Claims 1 to 3, **characterised in that** in the cross-section of the receiving housing (5) a perpendicular partition (19) is arranged in the region of the outlet pipe (15) such that it leads tangentially from the inner limits of the receiving housing (5) to the side of the outlet pipe (15) which is closest to the opening (14) for the air inlet.

5. A mill according to one of Claims 1 to 4, **characterised in that** above the base (12) of the receiving housing (5) a plate (20) extends from the partition (19) to behind the opening (14) for the air inlet.

6. A mill according to Claim 5, **characterised in that** the plate (20) is inclined downwards in the direction of rotation of the rotor (7) such that the imaginary extension of the plate (20) intersects the base (12) at the outlet.

7. A mill according to one of Claims 1 to 6, **characterised in that** a baffle plate (21) is arranged in the region of the opening (14) for the air inlet.

8. A mill according to one of Claims 1 to 7, **characterised in that** a metering line (34) for additives is located on the port (16) or on a preceding line.

## Revendications

1. Broyeur selon le principe de broyage par vortex, avec au moins un niveau de broyage, comportant
un stator (6) cylindrique circulaire ou tronconique,
avec un rotor (7) actionnable, au niveau duquel est fixée une pluralité d'éléments broyeurs (27) superposés le cas échéant en plusieurs niveaux,
avec un réceptacle (5), dans lequel est réalisé un canal annulaire (18) dans lequel le produit broyé terminé est reçu et transporté vers la sortie à l'aide du flux de gaz, et avec des dispositifs placés en aval de la sortie du broyeur servant à séparer le produit broyé et à aspirer le gaz,
**caractérisé en ce qu'**une ouverture (14), à laquelle est associé un dispositif (17) à section transversale d'ouverture modifiable, est agencée comme entrée d'air en plus d'une ouverture (13) de sortie dans une enveloppe (8) du réceptacle (5).

2. Broyeur selon la revendication 1, **caractérisé en ce que** l'ouverture (14) pour l'entrée d'air est disposée juste derrière l'ouverture (13) de sortie, vu dans le sens de rotation du rotor (7).

3. Broyeur selon la revendication 1 ou 2, **caractérisé en ce que** le réceptacle (5) présente une section transversale essentiellement constante.

4. Broyeur selon l'une quelconque des revendications 1 à 3, **caractérisé en ce que** dans la coupe transversale du réceptacle (5), une paroi de séparation (19) verticale est agencée dans la zone du tube de sortie (15) de sorte qu'elle conduit tangentiellement de la limite intérieure du réceptacle (5) vers le côté du tube de sortie (15), qui est le plus proche de l'ouverture (14) pour l'entrée d'air.

5. Broyeur selon l'une quelconque des revendications 1 à 4, **caractérisé en ce qu'**une plaque (20) s'étend au-dessus du fond (12) du réceptacle (5) de la paroi de séparation (19) jusque derrière l'ouverture (14) pour l'entrée d'air.

6. Broyeur selon la revendication 5, **caractérisé en ce que** la plaque (20) est inclinée vers le bas dans le sens de rotation du rotor (7) de sorte que le prolongement imaginaire de la plaque (20) coupe le fond (12) à la sortie.

7. Broyeur selon l'une quelconque des revendications 1 à 6, **caractérisé en ce qu'**une tôle-guide (21) est agencée dans la zone de l'ouverture (14) pour l'entrée d'air.

8. Broyeur selon l'une quelconque des revendications 1 à 7, **caractérisé en ce qu'**une conduite de dosage (34) pour additifs est agencée au niveau de l'ajutage (16) ou au niveau d'une conduite placée en amont.
